# EUROPÄISCHE PATENTSCHRIFT

(11) **EP 0 184 197 B1**
(45) Veröffentlichungstag und Bekanntmachung des Hinweises auf die Patenterteilung: **03.02.1988**
(21) Anmeldenummer: 85115361.9
(22) Anmeldetag: 04.12.1985
(51) Int. Cl.: F01P 11/18, G01F 23/02, F28F 9/02

(54) **Kunststoff-Wasserkasten für Querstrom-Kühler von Brennkraftmaschinen**
Plastic header for a cross-flow cooler for internal-combustion engines
Boîte d'eau en matière plastique pour un refroidisseur pour moteur à combustion interne

(30) Priorität: 05.12.1984 DE 3444275
(43) Veröffentlichungstag der Anmeldung: 11.06.1986
(73) Patentinhaber: Bayerische Motoren Werke Aktiengesellschaft, 80788 München (DE)
(72) Erfinder: Temmesfeld, Axel, D-8201 Bad Feilnbach (DE); Tauber, Karl, D-8000 München 40 (DE)
(74) Vertreter: Schweiger, Erwin

(56) Entgegenhaltungen:
- EP-A- 0 047 352
- DE-A- 2 709 940
- DE-C- 548 686
- FR-A- 2 451 457

## Beschreibung

Kunststoff-Wasserkasten für Querstrom-Kühler von Brennkraftmaschinen

Bei einem gemäß DE-A-27 09 940 bekannten Wasserkasten einer Bauart mit dem Merkmalen des Oberbegriffes des Patentanspruches ist ein transparentes Fenster in der Wand der im übrigen mit dem Wasserkasten einstückigen Kammer angeordnet bzw. bei der Fertigung eingegossen. Da der Hauptteil der Kammer weitgehend lichtundurchlässig ist, hebt sich das Kühlmittel-Niveau gegen den dunklen Innenraum der Kammer kaum ab und kann daher aus einem üblithen Betrachtungsabstand nicht sicher festgestellt werden.

Aufgabe der Erfindung ist es, die teilweise transparente Kammer so auszubilden, daß das Kühlmittel-Niveau aus üblichem Beobachtungsabstand stets deutlich sichtbar ist.

Zur Lösung dieser Aufgabe sieht die Erfindung die kennzeichnenden Merkmale des Patentanspruches 1 vor. Auf diese Weise entspricht die Kontrolle des Kühlmittel-Niveaus derjenigen bei einer voll transparenten getrennt vom Wasserkasten angeordneten Kammer, ohne dessen zusätzlichen Raumbedarf und Bauaufwand für dessen mehrteilige Ausbildung, Verbindungsleitungen und Befestigungselemente aufzuweisen. Darüber hinaus ermöglicht die Erfindung, einerseits den Wasserkasten mit dem Unterteil der Kammer aus hochfestem faserverstärkten und daher undurchsichtigen Kunststoff auszubilden und andererseits das transparente Oberteil mit einem druckfesten etwa kreisförmigen Querschnitt zu gestalten.

In der Zeichnung ist ein Ausführungsbeispiel der Erfindung dargestellt. Sie zeigt einen Kunststoff-Wasserkasten mit angebautem Kühlmittel-Ausgleichsbehälter für Querstromkühler von Brennkraftmaschinen in schematischer Darstellung.

Ein Querstromkühler 1 für eine nicht dargestellte Brennkraftmaschine weist einen Wasserkasten 2 auf, in den eine Vorlaufleitung 3 des Kühlkreislaufs der Brennkraftmaschine einmündet. An den Wasserkasten 2 ist eine Vorrats-, Entlüftungs- und Ausgleichskammer4 angebaut. Deren Unterteil ist mit dem Wasserkasten 2 einstückig aus bruchfestem faserverstärktem Kunststoff ausgeformt. Gleichfalls einstückig sind dem Wasserkasten 2 eine Entlüftungsleitung 6, je eine Entleerungsleitung 7 und 8 für den Wasserkasten 2 und für die Kammer 4, ein Entleerungs-Ventilgehäuse 9 und ein Entleerungsstutzen 10 angeformt. Schließlich sind dem mit dem Wasserkasten 2 einstückigen Unterteil 5 der Kammer 4 auch noch ein Schlauchstutzen 11 für eine Befüll- und Nebenstrom-Rücklaufleitung 12, die Einmündung 6', eine Abzweigung 13 von der Entlüftungsleitung 6 zu einer Steuerleitung 13', eine in einer etwa horizontalen Trennebene 14 liegende Anschlußfläche für ein Oberteil 15 der Kammer 4 angeformt. Das Oberteil 15 der Kammer 4 besteht im Gegensatz zu dessen Unterteil 5 und dem Wasserkasten 2 aus einem transparenten Kunststoff geringerer Festigkeit. Die geringere Festigkeit wird durch eine etwa kreisförmige Querschnittsform des Oberteiles 15 ausgeglichen, so daß die im Betrieb der Brennkraftmaschine auftretenden Überdruckwerte in der Kammer 4 mit Sicherheit aufgenommen werden können. Die Trennebene 14 zwischen Unterteil 5 und Oberteil 15 liegt unter dem Normalbereich des Kühlmittel-Niveaus 16 so daß das Kühlmittel-Niveau 16 auch bei größerem Beobachtungsabstand gut sichtbar im transparenten Oberteil 15 festgestellt werden kann. Dem Oberteil 15 ist ein Füllstutzen 17 einstückig angeformt, an den die mit dem Oberteil 15 ebenfalls einstückigen Teile der Steuerleitung 13' und einer Überlaufleitung 18 angeschlossen sind. Der Füllstutzen 17 ist mit einem Fülldeckel 19 verschlossen, der in bekannter Weise Ventile für die Drucksteuerung des Kühlkreises enthält.

Die Abschnitte der Entlüftungsleitung 6 und der Steuerleitung 13' sind den beiden Kunststoff-Formteilen unter Zwischenschaltung von Rippen 20 außen angeformt. Die Steuerleitung 13' schließt in der Trennebene 14 an die Abzweigung 13 von der Entlüftungsleitung 6 an, so daß sich gesonderte Verbindungselemente erübrigen. Die Entlüftungsleitung 6 und die Steuerleitung 13' können bei der praktischen Ausbildung in Betrachtungsrichtung der Zeichnung hintereinander angeordnet sein, wodurch sich eine platzsparende, eng aneinander anliegende Anordnung des Wasserkastens 2 und der Kammer 4 erreichen läßt.

## Patentansprüche

1. Kunststoff-Wasserkasten für Querstrom-Kühler von Brennkraftmaschinen,
- mit einer im Nebenstrom durchflossenen Vorrats-, Entlüftungs und/oder Ausgleichskammer (4),
- wobei der Wasserkasten (2) und ein Teil der Kammer (4) einstückig ausgebildet sind und die Kammer (4) im Bereich des Kühtmittel-Niveaus (16) ein transparentes Teil aufweist,
dadurch gekennzeichnet,
- daß das transparente Teil ein auf ein mit dem Wasserkasten (2) einteilig ausgebildetes Unterteil (5) aufgesetztes Oberteil (15) ist - das mit dem Unterteil (5) unter dem Normalbereich (16') des Kühlmittel-Niveaus (16) verbunden ist.

## Claims

1. A water-box of synthetic plastics material for cross-flow radiators of internal combustion engines,
- having a reservoir, venting and/or compensating chamber (4) through which secondary flow takes place
- the water box (29) and a part of the chamber (4) being made in one piece and the chamber (4) having a transparent part in the region of the coolant level (16), characterised in that
- the transparent part is an upper part (16) arranged on an under part (5) made in one piece with the water box (2)
- and connected with the under part (5) below the normal range (16') of the coolant level (16).

## Revendications

1.Boite à eau pour refrigérants à courant transversal de moteurs à combustion interne, comprenant:
- une chambre (4) de réserve, de dégazage et/ou d'équilibrage, parcourue par un courant dérivé,
- la boîte à eau (2) et une partie de la chambre (4) étant à cette occasion constituées d'une seule pièce et la chambre (4) est pourvue d'une partie transparente dans la zone du niveau (16) de liquide de refroidissement,
caractérisé en ce que,
- la partie transparente est une partie supérieure (15), appliquée sur une partie inférieure (5), constituée d'une seule partie avec la boîte à eau (2),
- qui est reliée à la partie inférieure (5), sous la zone normale (16') du niveau de liquide de refroidissement.
